# FASCICULE DE BREVET EUROPEEN

(11) **EP 1 742 552 B1**
(45) Date de publication et mention de la délivrance du brevet: **30.12.2015**
(21) Numéro de dépôt: 05735718.8
(22) Date de dépôt: 13.04.2005
(51) Int. Cl.: A45D 26/00

(54) **Pinces a usage cosmétique**
Kosmetikzange
Cosmetic tweezers

(30) Priorité: 03.05.2004 CH 770042004
(43) Date de publication de la demande: 17.01.2007
(73) Titulaire: Manufactures d'outils Dumont S.A., 2924 Montignez (CH)
(72) Inventeur: SGOBERO, Nicole, CH-2924 Montignez (CH)
(74) Mandataire: Weiland, Andreas
(86) Numéro de dépôt international: PCT/EP2005/051637
(87) Numéro de publication internationale: WO 2005/112686

(56) Documents cités:
- GB-A- 190 929 221
- US-A- 5 358 297

## Description

La présente invention concerne des pinces à usage cosmétique. La présente invention concerne en particulier des brucelles à usage cosmétique.

Les brucelles sont de petites pinces formées d'une extrémité généralement plate qui se prolonge en deux branches agissant tel un ressort et qui permettent de saisir de très petitsobjetsou d'effectuer des travaux de grande précison. Certaines brucelles sont destinées à un usage cosmétique. Elles sont généralement utilisée pour l'épilation, leur petite taille permettant en particulier de saisir et d'arracher les poils avec précision.

Les brucelles de l'art antérieur, particulièrement les brucelles à usage cosmétique, sont généralement fineset longues Leurs branches sont donc étroites et allongées Cette forme communément admise présente cependant plusieurs désavantages. En effet, la manipulation des brucelles de l'art antérieur peut s'avérer malaisée, en particulier pour des personnes à dextérité réduite comme par exemple des personnes âgées Les brucelles de l'art antérieur ont également tendance à rouler involontairement entre lesdoigtsde l'utilisateur, par exemple lorsque ce dernier appuie trop fortement ou de travers sur les branches.

On connaît dans l'art antérieur desbrucelles dont lesbranches allongées et essentiellement étroites sont élargies sur une portion limitée afin d'offrir une zone d'appui plus large pour l'actionnement des brucelles. Une telle construction présente toutefois le désavantage que la zone d'appui s'étendant de part et d'autre de l'axe longitudinal des branches offre un brasde levier important permettant une torsion significative de ces dernières en cas d'application d'une force proche d'une de ses extrémités Le risque est alors important qu'un utilisateur appuyant de manière décentrée lorsde l'actionnement des brucelles provoque un mauvais alignement entre les mâchoires lorsde la fermeture voire endommage les brucelles de manière irréversible, en particulier si la charnière entre les deux branches est peu précise et/ou peu solide.

Le document GB 29221 décrit une paire de brucelles en forme de jambes, dont l'arrière des cuisses repose sur la paume de la main, et les extrémités sont saisies entre le pouce et l'index. La robustesse des brucelles est améliorée, mais leur relativement grande taille en rend la préhension malaisée pour les personnes à dextérité réduite.

Un but de la présente invention est de proposer des brucelles à usage cosmétique ne présentant pas les désavantages des brucelles à usage cosmétique de l'art antérieur.

Ce but est atteint par des brucelles cosmétiques comprenant les caractéristiques de la revendication indépendante, des variantes avantageuses étant en outre données par les revendications dépendantes.

Ce but est atteint en particulier car des pinces à usage cosmétique selon la revendication 1. Même une personne à dextérité réduite est ainsi en mesure de saisir aisément les pinces de l'invention entre deux doigts pour les fermer. De plus, la largeur des branches permet d'éviter que ces dernières ne glissent entre les doigts de l'utilisateur et/ou que les pinces ne tournent involontairement lorsqu'elles sont fermées, même fortement ou de travers.

La présente invention sera mieux comprise à l'aide de la description d'une variante préférentielle illustrée par les figures 1 à 6, où:
la figure 1 est une vue en perspective de brucelles selon une variante préférentielle de l'invention,
la figure 2 est une vue de dessus des brucelles de la figure 1,
la figure 3 est une vue de profil des brucelles de la figure 1,
la figure 4 est une vue en perspective de brucelles selon une variante préférentielle de l'invention comprenant des éléments supplémentaires fixés sur les branches,
la figure 5 est une vue de dessus des brucelles de la figure 2,
la figure 6 est une vue de profil des brucelles de la figure 2.

Selon une variante préférentielle représentée sur les figures 1 à 3, les brucelles de l'invention comprennent une armature de préférence métallique 1 comprenant une extrémité 2, de préférence étroite et par exemple plate, permettant de saisir avec précision de petits objets. L'homme du métier comprendra que la forme de l'extrémité 2 est de préférence adaptée à l'usage prévu des brucelles. Elle peut par exemple être pointue, coudée, etc. Selon une variante préférentielle, les brucelles de l'invention sont destinéesà un usage cosmétique. L'extrémité 2 est ainsi de préférence adaptée à ce genre d'usage, en particulier à la saisie et à l'arrachage de poils humains.

L'extrémité 2 s'élargit rapidement et se prolonge en deux branches 3 relativement larges par rapport à l'extrémité 2. Selon l'invention, la largeur maximale des branches 3 est par exemple au moins égale à la moitié, de préférence aux deux tiers, de la largeur moyenne de la zone d'appui du pouce d'un adulte de corpulence moyenne lorsde l'actionnement des brucelles, de manière à assurer à l'armature 1 une rigidité en flexion et en torsion selon l'axe longitudinal et ainsi offrir un confort et une précision d'utilisation optimaux. Selon une variante encore préférentielle, la largeur maximale desbranches3 est au moinségale à la largeur moyenne de la zone d'appui du pouce d'un adulte de corpulence moyenne lorsde l'actionnement desbrucelles. D'autre part, la longueur maximale desbranches3 est de préférence inférieure à la longueur moyenne du pouce d'un adulte de corpulence moyenne.

Sur la base d'un échantillonnage effectué lors du développement des brucellesde l'invention, la largeur moyenne de la zone d'appui du pouce d'un adulte de corpulence moyenne lorsde l'actionnement des brucelles a été évalué à environ 20mm tandisque la longueur moyenne du pouce se situe autour de 55mm, hommeset femme confondus. La largeur maximale des branches 3 est ainsi de préférence supérieure à 20mm, tandis que leur longueur maximale est de préférence inférieure à 55mm. Selon une version préférentielle, la largeur maximale desbranches3 est au moins égale à un tiersde leur longueur maximale. Selon une version encore préférentielle, la largeur maximale des branches 3 est au moins égale à la moitié de leur longueur maximale. Dans l'exemple illustré, les branches 3 s'élargissent à partir de l'extrémité 2 sur moinsde la moitié de leur longueur puis conservent leur largeur maximale jusqu'à la zone de liaison 32 reliant les deux branches3 et se trouvant à l'autre extrémité. Les dimensions extérieures de la partie la plus large des branches3, qui détend ainsi sur au moins la moitié de leur longueur, sont ainsi sensiblement celles d'un carré.

L'extrémité 2 est en revanche de préférence étroite, similaire à celle des brucelles de l'art antérieur, de manière à permettre la saisie aisée et isolée de trèspetitsobjetstelsque par exempte des poils humains, etc. La largeur maximale de l'extrémité 2 est ainsi de préférence inférieure au tiers de la largeur maximale des branches 3. Selon une version encore préférentielle, la largeur maximale de l'extrémité 2 est de préférence inférieure à un cinquième de la largeur maximale desbranches3.

Lesbranches3 sont reliées entre elles par l'intermédiaire de lames 30 flexiblesforméesde préférence dans la partie la plus large des branches3, agissant à la manière d'un ressort contre la fermeture des brucelles 1. De préférence, chaque branche 3 comprend deux lames 30, chaque lame 30 prolongeant la lame 30 correspondante de l'autre branche 3. L'effet de ressort maintenant les brucelles 1 ouvertes est de préférence essentiellement assuré par la flexibilité des lames 30 elles-mêmes.

La flexibilité des lames 30 est par exemple déterminée et contrôlée par la formation d'un évidement 31 sur chaque lame 30 diminuant localement l'épaisseur de ces dernières. Les évidements 31 permettent, en particulier par le choix de leurs dimensions et de leur symétrie, de déterminer avec précision le degré de flexibilité de chaque lame 30 ainsi que la zone et la direction selon lesquelles s'effectuera l'essentiel de la flexion lorsde l'utilisation des brucelles 1. Les évidements 31 sont de préférence situés le plus loin possible de l'extrémité 2 afin de réduire au maximum l'angle formé entre les branches 3 lorsque les brucelles sont ferméeset garantir une transmission optimale sur l'extrémité 2 de la force exercée sur les branches 3 par l'utilisateur.

Les lames 30 de chaque branche 3 sont de préférence reliées aux lames 30 correspondantes de l'autre branche 3 par deszonesde liaison 32 qui ne sont pratiquement pas déformée lorsque les brucelles 1 sont actionnées, même si la force d'appui sur les branches 3 est très élevée. Les zonesde liaison 32 sont par exemple de même matière que les lames 30 mais sensiblement plus large que ces dernières, de sorte que leur rigidité est également sensiblement plus élevée. La rigidité deszonesde liaison 32 garantit notamment que l'extrémité 2 des brucelles se ferme correctement, en évitant tout décalage latéral entre les branches 3.

Selon une version préférentielle de l'invention, leszonesde liaison 32 déterminent un certain écartement des branches3 entre elles ce qui permet que, lorsque les brucelles de l'invention sont ouvertes en position de repos, l'angle d'ouverture entre les branches 3 soit relativement faible, voire que lesbranches3 soient sensiblement parallèles. Le faible angle d'ouverture entre les branches 3 lorsque l'extrémité 2 est ouverte procure ainsi aux brucelles de l'invention un confort d'utilisation optimal et un aspect esthétique amélioré malgré des branches 3 relativement courtes.

Lesdeux lames30 d'une même branche 3 sont de préférence disposéesde chaque côté de la branche 3 de manière à être aussi écartées que possible l'une de l'autre. Cette disposition permet un contrôle optimal de la précision de la fermeture de l'extrémité plate 2 lorsde l'actionnement des brucelles 1. L'écartement des lames 30 reliant les branches 3 entre elles permet en effet d'éviter que ces dernières ne se décalent latéralement l'une par rapport à l'autre au cours de leur fermeture.

Il apparaîtra clairement à l'homme du métier que le nombre de lames 30 de chaque branche 3 peut être choisi lors de la conception des brucelles de l'invention, par exemple pour adapter cesdernièresà un usage particulier et/ou leur conférer une résistance déterminée. Lesbranches3 des brucelles 1 de l'invention peuvent ainsi par exemple comprendre une, deux, trois lames flexibles ou plusselon l'aspect esthétique et/ou le confort de fonctionnement désiré.

L'armature 1 des brucelles de l'invention est de préférence formée par électroérosion puis par pliage d'une plaque métallique. Les deux branches 3 sont ainsi découpées de manière symétriques et reliées entre elles par les zones de liaison 32. Une fois découpée, l'armature est pliée au niveau des zones de liaison 32. Le pliage est effectué avec la plus grande précision afin d'assurer un alignement correct des branches3 et l'écartement recherché entre elles.

L'homme du métier comprendra cependant que d'autres formes de réalisation sont également possibles dans le cadre de l'invention. Selon une variante, chaque branche 3 est par exemple fabriquée séparément puis fixée directement ou à traversun élément de liaison par l'extrémité de ses lames 30 à une autre branche 3. La fixation se fait par exemple par soudure, par collage, etc. Une telle réalisation présente toutefois le désavantage qu'elle est plus coûteuse, plusfragile et généralement moins précise.

Lorsde leur utilisation, les brucelles de l'invention sont de préférence saisies par lesdeux branches3 par un utilisateur, par exemple entre le pouce et l'index d'une même main. Contrairement aux brucelles de l'art antérieur, les brucelles de l'invention sont de préférence saisies avec le pouce orienté vers le haut tandisque l'index est recourbé contre la branche inférieure. Une telle saisie des brucelles permet à l'utilisateur d'exercer une force plus importante sur l'extrémité 2 que dansle casde brucelles de l'art antérieur qui sont généralement actionnéesdu bout des doigts.

L'utilisateur exerce une pression sur les surfaces externes des branches3, de préférence sur une zone située entre les évidements 31 et l'extrémité plate 2. Les lames 30 flexibles se plient alors essentiellement dans la zone de l'évidement 31 tandis que le reste des branches 3 conservent leur forme initiale, ce qui a pour effet de fermer l'extrémité plate 2, par exemple pour saisir un petit objet. Lorsque la pression sur les surfaces externes des branches 3 est relâchée par l'utilisateur, les brucelles 1 s'ouvrent alors sous la force de ressort des lames 30 qui reprennent leur position initiale.

Selon une version préférentielle de l'invention, l'extrémité 2 est décentrée par rapport aux branches3 et est reliée à ces dernières selon un axe différent de leur axe longitudinal. Cette position décentrée et désaxée de l'extrémité 2 permet d'éviter que la partie large de l'armature 1 ne gêne la visibilité de l'utilisateur lors de l'utilisation des brucelles de l'invention. Cette position permet également un bon maintien de la partie large de l'armature 1 dans la paume de la main de l'utilisateur tout en assurant un accès optimal à l'extrémité 2. L'homme du métier comprendra cependant que d'autres position sont possible pour l'extrémité 2. Elle peut en particulier être centrée par rapport aux branches3 et/ou reliée à ces dernières selon un axe parallèle à leur axe longitudinal.

La largeur des branches 3 permet d'offrir à l'utilisateur une surface d'appui importante pour l'actionnement des brucelles contre la force de ressort des lames 30. Même une personne à dextérité réduite est ainsi en mesure de saisir aisément les brucelles de l'invention entre deux doigtspour lesfermer. De plus, la largeur desbranches3 permet d'éviter que ces dernières ne glissent entre lesdoigtsde l'utilisateur et/ou que les brucelles ne tournent involontairement lorsqu'elles sont fermées, même fortement ou de travers.

La largeur desbranches3 offre par ailleursune meilleure stabilité de l'armature 1 par rapport à l'extrémité 2.

La largeur de l'armature 1, en particulier la surface importante des branches 3, permet en outre d'y fixer aisément des d'éléments supplémentaires permettant par exemple d'élargir encore la surface d'appui sur les branches 3, d'offrir une surface de contact plus agréable et moins glissante que celle de l'armature et/ou d'offrir aux brucelles de l'invention un aspect particulier, par exemple pour des raison est esthétiques, ergonomiques et/ou publicitaires. Selon une variante de l'invention expliquée plus bas, le ou les éléments supplémentaires fixés sur les branches 3 permettent également d'apporter de nouvelles fonctionnalités aux brucelles de l'invention.

Selon une version préférentielle des brucelles de l'invention, les branches3 comprennent desélémentsde fixation, par exemple des ouvertures 38, 39 et/ou des encoches 37 permettant d'y fixer par exemple par clip sage amovible desélémentssupplémentairesen matière synthétique moulée ou injectée et munis d'éléments de fixation adéquats destinés à coopérer avec ceux des branches 3.

Lesfigures4 à 6 illustrent par exemple une variante d'exécution de l'invention où chaque branche 3 comprend un couvercle 9 fixé sur sa surface externe et la recouvrant presque entièrement. Selon cette variante, les couvercles 9 confèrent ainsi aux brucelles un aspect esthétique particulier tout en élargissant encore les surfaces d'appui utilisables pour les actionner. Chaque couvercle 9 comprend de préférence des éléments de fixation 97, 99 partiellement visibles sur les figures 4 et 6 et coopérant avec lesouvertures39 et les échancrures 37 de la branche 3 correspondante.

Dans l'exemple illustré, les couvercles 9 sont en forme de coeur et présentent donc un aspect esthétique évident. L'homme du métier comprendra cependant que d'autres couvercles sont également envisageables dans le cadre de l'invention. La forme et/ou la matière de ces derniers peut en particulier être variée à volonté afin de conférer aux brucelles de l'invention la facilité de manipulation et/ou l'aspect esthétique désirés. Les couvercles peuvent par exemple offrir une surface d'appui particulièrement ergonomique, adaptée par exemple aux gauchers ou aux droitiers. Ils peuvent également être des éléments décoratifs s'apparentant à des bijoux et comprendre par exemple des matériaux précieux, des pierres serties, etc. Ils peuvent également comprendre des inscription publicitaires. L'homme du métier comprendra également que les éléments supplémentaires fixés sur l'armature 1 peuvent ne pas recouvrir entièrement sa surface externe.

Selon une autre variante de l'invention, leséléments supplémentaires fixés sur les branches 3 apportent des fonctionnalités supplémentaires aux brucelles 1 de l'invention. Selon cette variante, au moinsun des éléments supplémentaires comprend par exemple une montre, un thermomètre, une lampe pour par exemple éclairer l'extrémité 2 lorsqu'une pression est exercée sur les branches 3, etc.

Les éléments supplémentaires, par exemple les couvercles 9, sont de préférence fixés de manière amovible sur lesbranches3de sorte qu'ils sont facilement interchangeables sans outil particulier, ni risque d'endommager les brucelles 1 de manière irréversible. Selon l'invention, il est ainsi possible de proposer à l'utilisateur plusieurs éléments supplémentaires différents offrant par exemple chacun d'autres fonctionnalités, une autre ergonomie et/ou un aspect esthétique différent. L'utilisateur est ainsi en mesure d'adapter les brucelles de l'invention selon son goût et/ou ses besoins en y fixant les éléments supplémentaires de son choix parmi ceux à sa disposition.

Un avantage des brucelles 1 de l'invention est que, étant donné la largeur des branches 3 et leur faible longueur, elles ne sont pas considérées comme des objets dangereux selon les nouvelles normes en vigueur dans le domaine du transport aérien. Elles peuvent ainsi être emportée par un voyageur dansune cabine d'avion et être utilisées durant le voyage.

Selon la version préférentielle de l'invention décrite plus haut, les deux branches 3 des brucelles 1 sont sensiblement plus larges que l'extrémité plate 2, de préférence au moins aussi larges que le pouce d'un utilisateur adulte de corpulence moyenne. Selon une variante de l'invention, seule une branche est large et comprend par exemple des élémentsde fixation pour la fixation d'un élément supplémentaire, tandis que l'autre branche est étroite et allongée, similaire à une branche de brucelles de l'art antérieur.

Selon la version préférentielle de l'invention décrite plus haut, l'armature 1 des brucelles de l'invention est métallique et comprend l'extrémité 2 de même matière. L'homme du métier comprendra cependant qu'il est également envisageable, dans le cadre de l'invention, d'imaginer une armature en une autre matière, par exemple en matière synthétique moulée ou injectée, et comprenant une extrémité 2 métallique constituée par exemple par une paire de pointes en métal fixées, par exemple rapportées, à l'armature synthétique.

## Revendications

1. Pinces à usage cosmétique, comprenant deux branches (3) comprenant une extrémité (2) métallique pour saisir de petits objets, la largeur maximale desdites deux branches (3) étant supérieure à la moitié de la largeur moyenne de la surface d'appui du pouce d'un utilisateur adulte de corpulence moyenne lors de l'actionnement desdites pinces, la longueur maximale desdites deux branches (3) étant inférieure à la longueur moyenne du pouce d'un adulte de corpulence moyenne
**caractérisé en ce que** la largeur maximale desdites deux branches (3) étant supérieure à la largeur moyenne de la surface d'appui du pouce d'un utilisateur adulte de corpulence moyenne lors de l'actionnement desdites pinces.

2. Pinces selon la revendication précédente, comprenant une armature (1) métallique, ladite armature (1) comprenant lesdites deux branches (3) et ladite extrémité (2).

3. Pinces selon l'une des revendications précédentes, la largeur maximale desdites deux branches (3) étant supérieure au quart de la longueur maximale desdites deux branches (3).

4. Pinces selon la revendication précédente, la largeur maximale desdites deux branches (3) étant supérieure à la moitié de la longueur maximale desdites deux branches (3).

5. Pinces selon la revendication précédente, les dimensions extérieures d'une moitié desdites deux branches (3) étant sensiblement celles d'un carré.

6. Pinces selon l'une des revendications précédentes, la largeur maximale de ladite extrémité (2) étant inférieure au tiers de la largeur maximale desdites deux branches (3).

7. Pinces selon la revendication précédente, la largeur maximale de ladite extrémité (2) étant inférieure à un cinquième de la largeur maximale desdites deux branches (3).

8. Pinces selon l'une des revendications précédentes, chacune desdites deux branches (3) comprenant au moins une lame flexible (30) la reliant à l'autre desdites deux branches (3).

9. Pinces selon la revendication précédente, ladite au moins une lame flexible (30) comprenant un évidement permettant de déterminer la flexibilité de ladite au moins une lame (30).

10. Pinces selon l'une des revendications 8 ou 9, chacune desdites deux branches (3) comprenant deux lames flexibles (30).

11. Pinces selon l'une des revendications 8 à 10, lesdites au moins une lame flexible (30) desdites deux branches (3) étant reliées entre elles par des zones de liaison (32) rigides.

12. Pinces selon la revendication précédente, lesdites zones de liaison (32) déterminant un certain écartement entre lesdites deux branches (3).

13. Pinces selon la revendication précédente, ledit écartement étant déterminé de sorte que lesdites deux branches (3) sont sensiblement parallèles lorsque lesdites pinces sont ouvertes en position de repos.

14. Pinces selon l'une des revendications 11 à 13, lesdites zones de liaison (32) étant formées dans le prolongement desdites lames flexibles (30), la largeur desdites zones de liaison (32) étant supérieure à la largeur desdites lames flexibles (30).

15. Pinces selon l'une des revendications précédentes, comprenant une armature (1) comprenant lesdites deux branches (3), ladite armature (1) étant formée par électroérosion d'une plaque métallique.

16. Pinces selon la revendication précédente, formées par pliage de ladite armature (1).

17. Pinces selon l'une des revendications précédentes, au moins une desdites deux branches (3) comprenant des éléments de fixation (37, 38, 39) pour la fixation d'un élément décoratif supplémentaire (9).

18. Pinces selon la revendication précédente, ledit élément décoratif supplémentaire étant un couvercle (9) recouvrant au moins partiellement la surface externe de ladite au moins une desdites deux branches (3).

19. Pinces selon l'une des revendications 17 ou 18, ledit élément supplémentaire (9) comprenant une surface d'appui supérieure à la surface externe de ladite au moins une desdites deux branches (3).

20. Pinces selon l'une des revendications 17 à 19, ledit élément supplémentaire (9) étant en une matière synthétique moulée ou injectée.

21. Pinces selon l'une des revendications précédentes, ladite extrémité (2) étant décentrée par rapport auxdites deux branches (3).

22. Pinces selon l'une des revendications précédentes, ladite extrémité (2) étant désaxée par rapport auxdites deux branches (3).

## Patentansprüche

1. Pinzette für kosmetische Benutzung, aufweisend zwei Arme (3) aufweisend eine metallische Extremität (2) zum Greifen von kleinen Objekten, wobei die maximale Breite der beiden Arme (3) grösser als die halbe durchschnittlichen Breite einer Auflagefläche des Daumens eines erwachsenen Benutzers mit durchschnittlicher Korpulenz ist, wenn die Zange betätigt wird, wobei die maximale Länge der beiden Arme (3) weniger als die durchschnittliche Länge des Daumens eines Benutzers mit durchschnittlicher Korpulenz ist,
**dadurch gekennzeichnet, dass** die maximale Breite der beiden Arme (3) grösser als die halbe durchschnittlichen Breite einer Auflagefläche des Daumens eines erwachsenen Benutzers mit durchschnittlicher Korpulenz ist, wenn die Zange betätigt wird.

2. Pinzette nach Anspruch 1, aufweisend eine metallische Rahmenstruktur (1), wobei die metallische Rahmenstruktur (1) die zwei Arme (3) und die metallische Extremität aufweist.

3. Pinzette nach einem der vorigen Ansprüche , wobei die maximale Breite der zwei Arme (3) grösser als ein Viertel der maximalen Länge der zwei Arme (3) ist.

4. Pinzette nach dem vorigen Anspruch, wobei die maximale Breite der zwei Arme (3) grösser als die Hälfte der maximalen Länge der zwei Arme (3) ist.

5. Pinzette nach dem vorigen Anspruch, wobei die äußeren Dimensionen der Hälfte der beiden Arme (3) ungefähr die eines Quadrats sind.

6. Pinzette nach einem der vorigen Ansprüche, wobei die maximale Breite der Extremität (2) weniger als ein Drittel der maximalen Breite der zwei Arme (3) ist.

7. Pinzette nach dem vorigen Anspruch, wobei die maximale Breite der Extremität (2) weniger als ein Fünftel der maximalen Breite der zwei Arme (3) ist.

8. Pinzette nach einem der vorigen Ansprüche , wobei jeder der zwei Arme (3) mindestens eine flexible Klinge (30) aufweist, die diesen mit dem anderen der beiden Arme (3) verbindet.

9. Pinzette nach dem vorigen Anspruch, wobei die mindestens eine flexible Klinge (30) eine Ausnehmung für die Bestimmung der Flexibilität der mindestens einen Klinge (30) aufweist.

10. Pinzette nach einem der Ansprüche 8 oder 9, wobei jeder der beiden Arme (3) zwei flexible Klingen (30) aufweist.

11. Pinzette nach einem der Ansprüche 8 bis 10, wobei mindestens eine flexible Klinge (30) der beiden Arme (3) mit dem anderen durch steife Verbindungszonen (32) verbunden ist.

12. Pinzette nach dem vorigen Anspruch, wobei die Verbindungszonen (32) den Abstand zwischen den beiden Armen (3) bestimmen.

13. Pinzette nach dem vorigen Anspruch, wobei der Abstand so bestimmt ist, dass die beiden Arme (3) ungefähr parallel sind, wenn die Pinzette offen in der Ruheposition ist.

14. Pinzette nach einem der Ansprüche 11 bis 13, wobei die Verbindungszonen (32) in der Ausdehnung der flexiblen Klingen (30) geformt sind, wobei die Breite der Verbindungszonen (32) grösser als die Breite der flexiblen Klingen (30) ist.

15. Pinzette nach einem der vorigen Ansprüche, aufweisend eine Rahmenstruktur (1) mit den zwei Armen (3), wobei die Rahmenstruktur (1) durch Funkenerodieren einer metallischen Platte geformt ist.

16. Pinzette nach dem vorigen Anspruch, geformt durch Falten der Rahmenstruktur (1).

17. Pinzette nach einem der vorigen Ansprüche, wobei mindestens einer der beiden Arme (3) ein Befestigungselement (37, 38, 39) für das Befestigen eines zusätzlichen dekorativen Elements (9) aufweist.

18. Pinzette nach dem vorigen Anspruch, wobei das zusätzliche dekorative Element eine Abdeckung (9) ist, die mindestens einen Teil der äußeren Oberfläche des mindestens einen der beiden Arme (3) abdeckt.

19. Pinzette nach einem der Ansprüche 17 oder 18, wobei das zusätzliche Element (9) eine Auflagefläche grösser als die äußere Oberfläche des mindestens einen der beiden Arme (3) aufweist.

20. Pinzette nach einem der Ansprüche 17 bis 19, wobei das zusätzliche Element (9) aus einem gespritzten oder gegossenen synthetischen Material besteht.

21. Pinzette nach einem der vorigen Ansprüche, wobei die Extremität (2) exzentrisch zu den beiden Armen (3) ist.

22. Pinzette nach einem der vorigen Ansprüche, wobei die Extremität (2) axial zu den beiden Armen (3) verschoben ist.

## Claims

1. Tweezers for cosmetic use, comprising two branches (3) having one metallic extremity (2) for seizing small objects, wherein the maximum width of said two branches (3) is greater than half the average width of the resting surface of the thumb of an adult user of average corpulence when said tweezers are actuated, wherein the maximum length of said two branches (3) is less than the average length of the thumb of an adult of average corpulence,
**characterized in that** the maximum width of said two branches (3) is greater than the average width of the resting surface of the thumb of an adult user of average corpulence when actuating said tweezers.

2. Tweezers according to claim 1, having a metallic frame structure (1), said frame structure (1) comprising said two branches (3) and said extremity (2).

3. Tweezers according to one of the preceding claims, the maximum width of said two branches (3) being greater than a quarter of the maximum length of said two branches (3).

4. Tweezers according to the preceding claim, the maximum width of said two branches (3) being greater than half the maximum length of said two branches (3).

5. Tweezers according to the preceding claim, the outer dimensions of half of said two branches (3) being more or less those of a square.

6. Tweezers according to one of the preceding claims, the maximum width of said extremity (2) being less than a third of the maximum width of said two branches (3).

7. Tweezers according to the preceding claim, the maximum width of said extremity (2) being less than a fifth of the maximum width of said two branches (3).

8. Tweezers according to one of the preceding claims, each of said two branches (3) having at least one flexible blade (30) connecting it to the other of said two branches (3).

9. Tweezers according to the preceding claim, said at least one flexible blade (30) having a recess for determining the flexibility of said at least one blade (30).

10. Tweezers according to one of the claims 8 or 9, each of said two branches (3) having two flexible blades (30).

11. Tweezers according to one of the claims 8 to 10, said at least one flexible blade (30) of said two branches (3) being connected to one another through rigid connecting zones (32).

12. Tweezers according to the preceding claim, said connecting zones (32) determining the distance between said two branches (3).

13. Tweezers according to the preceding claim, said distance being determined so that said two branches (3) are more or less parallel when said tweezers are open in resting position.

14. Tweezers according to one of the claims 11 to 13, said connecting zones being formed in the extension of said flexible blades (30), the width of said connecting zones (32) being greater than the width of said flexible blades (30).

15. Tweezers according to one of the preceding claims, having a frame structure (1) with said two branches (3), said frame structure (1) being formed by electro-discharging a metallic plate.

16. Tweezers according to the preceding claim, formed by folding said frame structure (1).

17. Tweezers according to one of the preceding claims, at least one of said two branches (3) including fastening elements (37, 38, 39) for fastening an additional decorative element (9).

18. Tweezers according to the preceding claim, said additional decorative element being a cover (9) covering at least partially the outer surface of said at least one of said two branches (3).

19. Tweezers according to one of the claims 17 or 18, said additional element (9) having a resting surface greater than the outer surface of said at least one of said two branches (3).

20. Tweezers according to one of the claims 17 to 19, said additional element (9) being of moulded or injected synthetic material.

21. Tweezers according to one of the preceding claim, said extremity (2) being off-centre relatively to said two branches (3).

22. Tweezers according to one of the preceding claims, said extremity (2) being off-axis relatively to said two branches (3).
